# EUROPÄISCHE PATENTSCHRIFT

(11) **EP 2 577 806 B1**
(45) Veröffentlichungstag und Bekanntmachung des Hinweises auf die Patenterteilung: **14.10.2015**
(21) Anmeldenummer: 11725678.4
(22) Anmeldetag: 06.06.2011
(51) Int. Cl.: H01R 9/03, H01R 4/24, H01R 13/512, H01R 13/52, H01R 13/59

(54) **KABELANSCHLUSSEINRICHTUNG UND VERFAHREN ZUM ANSCHLIEßEN EINES KABELS AN EINE KABELANSCHLUSSEINRICHTUNG**
CABLE CONNECTION SYSTEM AND METHOD FOR CONNECTING A CABLE TO A CABLE CONNECTION SYSTEM
DISPOSITIF DE CONNEXION DE CÂBLE ET PROCÉDÉ POUR CONNECTER UN CÂBLE À CE DERNIER

(30) Priorität: 07.06.2010 DE 102010017265
(43) Veröffentlichungstag der Anmeldung: 10.04.2013
(73) Patentinhaber: Phoenix Contact GmbH & Co. KG, 32825 Blomberg (DE)
(72) Erfinder: ANDRESEN, Jens, 32825 Blomberg (DE); GERULLIS, Jens, 32657Lemgo (DE)
(74) Vertreter: Michalski Hüttermann & Partner Patentanwälte mbB
(86) Internationale Anmeldenummer: PCT/EP2011/059315
(87) Internationale Veröffentlichungsnummer: WO 2011/154367

(56) Entgegenhaltungen:
- DE-A1-102008 019 764
- DE-A1-102010 008 845
- DE-U1- 9 204 291
- DE-U1-202009 013 522
- US-A- 5 151 053

## Beschreibung

Die Erfindung betrifft eine Kabelanschlusseinrichtung, insbesondere einen Kabelanschlussstecker, mit einer Führungseinrichtung und einer Überwurfmutter zum Aufschrauben auf ein mindestens ein Anschlusselement und mindestens eine Schneidklemme aufweisendes Anschlussteil, wobei die Führungseinrichtung ein Kabelaufnahmeteil zum Aufnehmen und Festklemmen eines mindestes eine Ader aufweisenden Endbereiches eines Kabels und ein Aderführungsteil zur Führung der Ader mittels mindestens einer Aderführungsstruktur besitzt, wobei beim Aufschrauben der die Führungseinrichtung übergreifenden Überwurfmutter auf das Anschlussteil der Endbereiche des Kabels im Kabelaufnahmeteil festgeklemmt wird, und eine Aderisolation der in der Führungseinrichtung geführten Ader von der Schneidklemme durchtrennt wird. Die Erfindung betrifft weiterhin ein Verfahren zum Anschließen eines Kabels an eine Kabelanschlusseinrichtung.

Aus der DE 199 51 455 C1 ist eine Kabelanschlusseinrichtung bekannt, mit der die Adern eines Kabels auf einfache Art und Weise mit den Anschlusselementen eines Geräteanschlussbauteils oder eines Kabelverbindungsbauteils verbunden werden können, ohne dass die Aderisolationen der einzelnen Adern dabei entfernt werden müssen. Dazu weist die Kabelanschlusseinrichtung eine Führungseinrichtung und eine Überwurfmutter zum Aufschrauben auf das mindestens eine Schneidklemme aufweisende Geräteanschlussbauteil oder Kabelverbindungsbauteil auf. Die Führungseinrichtung umfasst ihrerseits ein Kabelaufnahmeteil zum Aufnehmen und Festklemmen eines Endbereiches eines Kabels und ein Aderführungsteil zur Führung der entsprechenden Adern mittels einer Aderführungsstruktur auf. Beim Aufschrauben der die Führungseinrichtung übergreifenden Überwurfmutter auf das Geräteanschluss- oder Kabelverbindungsbauteil wird der Endbereich des Kabels im Kabelaufnahmeteil festgeklemmt, und die Aderisolationen der in der Führungseinrichtung geführten Adern von Schneidklemmen des Geräteanschluss- oder Kabelverbindungsbauteils durchtrennt. Derartige

Entsprechende Kabel werden mittlerweile auch im Einsatzbereich der Datenübertragung genutzt, wobei die Kabel in diesem Anwendungsbereich als geschirmte Kabel ausgebildet sind.

Als Steckverbinder ausgebildete Kabelanschlusseinrichtungen für geschirmte Kabel mit einer Schirmung und einem Schirmungsanschlussteil zum Anschluss der Schirmung des Steckverbinders an Schirmung des Kabels sind ebenfalls bekannt. Die DE 20 2008 004 892 U1 zeigt ein Schirmungsanschlusselement, welches auch bei einer eingangs beschriebenen Kabelanschlusseinrichtung verwendet werden kann, um die Schirmung des geschirmten Kabels mittels einer elektrisch leitenden Überwurfmutter der Kabelanschlusseinrichtung und dem Anschlussteil elektrisch leitend zu verbinden. Dazu weist dieses Schirmungsanschlusselement eine topfähnliche Form mit einem Boden und einem abgewinkelten Kragen auf, über den die freiliegende Schirmung des Kabels derart nach außen geführt wird, dass der Kragen mit der Schirmung beim Aufschrauben der Überwurfmutter auf das Außengewinde des entsprechenden Anschlussteils die leitende Überwurfmutter und den Anschlussteil elektrisch kontaktiert. Zur Weiterleitung der Abschirmwirkung der Schirmung ist es bei diesem Schirmungsanschlusselement notwendig, dass das Anschlussteil, auf das die Überwurfmutter aufgeschraubt wird, aus einem elektrisch leitfähigen Material bestehen. Darüber hinaus ist der entsprechende Steckverbinder bezüglich seines Teilumfangs und bezüglich der Handhabung dieses Schirmungsanschlusselements (des Schirmungsübergabeelements) vergleichsweise aufwendig.

Aus der DE 10 2008 019 764 A1 ist ein Kabelanschlussstecker zum elektrischen Anschluss eines mehradrigen Kabels an eine mehrere Schneidklemmen aufweisende Anschlusseinrichtung eines elektrischen Verteilers bekannt. Hierzu werden die einzelnen Adern eines mehradrigen Kabels in die Aderführungskanäle des Adernaufnahme- und Führungsteils eingeführt. Durch Aufschrauben der Überwurfmutter auf den Anschlusskörper werden die Adern in die Schneidklemmen gedrückt, wodurch die Schneidklemmen die Aderisolation durchtrennen und mit den Leitern des Kabels kontaktieren.

Weiterhin ist eine Kabelanschlusseinrichtung für ein geschirmtes Kabel aus der US 5 151 053 A bekannt, wobei die Kabelanschlusseinrichtung ein Schirmungsanschlussteil zur Aufnahme und elektrischen Kontaktierung der Schirmung eines Kabels aufweist. Auf die Anschlussvorrichtung des Schirmungsanschlussteils wird ein elektrisches Kabel aufgesteckt und durch das Gehäuse der Kabelanschlusseinrichtung geführt.

Die DE 20 2009 013 522 U1 zeigt eine Kabelverschraubung für ein abgeschirmtes Kabel, wobei die Kabelverschraubung eine Kontakteinrichtung mit wenigstens einem oder mit mehreren am Umfang verteilten Kontaktfingern aufweist, die in Gebrauchsstellung an der Abschirmung des Kabels mit wenigstens einem Teil ihrer Längsausdehnung anliegen. Die Kontakteinrichtung dient neben der Kontaktierung der Schirmung eines geschirmten Kabels vor allem der Verklemmung des Kabels in der Kabelverschraubung.

Aus der DE 10 2010 008 845 A1 ist ein Kabelanschlussbauteil und ein metallisches Schirmungselement zum elektrisch leitenden Anschließen eines geschirmten Kabels mit einem Schneidklemmen aufweisenden Adernaufnahme- und -führungsteil, einem Schirmungselement und einer Überwurfmutter bekannt. Das Schirmungslement weist Anschlusslaschen auf, an die ein isoliertes Leiterstück angelötet ist. Durch das Aufschrauben der Überwurfmutter auf das Adernaufnahme- und -führungsteil wird die Isolation der auf die Laschen des Schirmungselements aufgelöteten Leiterstücke durchtrennt.

Die DE 92 04 291 U1 zeigt eine Kabelverschraubung für metallummantelte Kabel, aufweisend einen Innenkörper, einer Kontaktscheibe, ein Kabel und einen Außenkörper. Die Kotaktscheibe weist eine Öffnung mit in die Öffnung L-förmige hineinragende Arme und eine Lasche mit einem Langloch auf. Durch Einführen des elektrischen Leiters in die Öffnung der Kontaktscheibe schmiegen sich die L-förmigen Arme an die Ummantelung des Kabels an. Die Lasche mit dem Langloch dient als Öse zum Anschluss einen Erdungsleiters.

Der Erfindung liegt die Aufgabe zugrunde, eine Kabelanschlusseinrichtung und ein entsprechendes Verfahren zum Anschließen eines Kabels an eine solche Kabelanschlusseinrichtung anzugeben, die ein einfaches Anschließen eines geschirmten Kabels ermöglichen, wobei der konstruktive Aufbau der Kabelanschlusseinrichtung vergleichsweise einfach ist.

Die Lösung der Aufgabe erfolgt erfindungsgemäß durch die Merkmale der unabhängigen Ansprüche. Vorteilhafte Ausgestaltungen der Erfindung sind in den Unteransprüchen angegeben.

Bei der erfindungsgemäßen Kabelanschlusseinrichtung ist vorgesehen, dass die Führungseinrichtung ein in einem Verbindungsbereich zwischen Kabelaufnahmeteil und Aderführungsteil angeordnetes Schirmungsanschlussteil zur federnden Aufnahme und elektrischen Kontaktierung einer Schirmung des Kabels an dessen Endbereich mittels mindestens eines Federelements aufweist. Beim Aufschrauben der Überwurfmutter wird im Kabelaufnahmeteil der eingesteckte Endbereich des Kabels in der eingesteckten Position fixiert. Somit muss das Schirmungsanschlussteil nicht die Befestigung der Schirmung des Kabels gewährleisten, sondern lediglich für eine dauerhafte und gesicherte elektrische Kontaktierung sorgen. Der Kabelaufnahmeteil ist zusammen mit einer in diesen Aufnahmeteil eingesteckten Dichtung insbesondere als Zugentlastungs- und Dichtungsteil der Kabelanschlusseinrichtung ausgeführt, bildet also einen Kabelaufnahme- und - klemmteil.

Mit Vorteil ist vorgesehen, dass das Kabelaufnahmeteil und das Aderführungsteil miteinander verbunden sind und zusammen eine im Wesentlichen hohlzylinderförmige Gesamtform aufweisen. Das Schirmungsanschlussteil befindet sich dabei im Inneren dieser Gesamtform. Insbesondere sind Kabelaufnahmeteil und Aderführungsteil dabei einstückig verbunden.

Gemäß einer bevorzugten Ausführungsform der Erfindung ist vorgesehen, dass das Schirmungsanschlussteil an einer Schirmungseinrichtung der Kabelanschlusseinrichtung elektrisch angeschlossen bzw. elektrisch anschließbar ist. Das Schirmungsanschlussteil ist somit Kabelanschlusseinrichtungsintern an die Schirmungseinrichtung der Kabelanschlusseinrichtung elektrisch angeschlossen bzw. anschließbar. Es genügt also eine simple kraft- und/oder formschlüssige Verbindung der Schirmung des eingesteckten Kabels mit dem Schirmungsanschlussteil um eine lückenlose Schirmung zwischen Kabel und Kabelanschlusseinrichtung zu gewährleisten.

Gemäß einer weiteren bevorzugten Ausführungsform der Erfindung ist vorgesehen, dass das Schirmungsanschlussteil als eine trichterförmige Fangeinrichtung mit einer ringförmigen Basis und mit sich von dieser Basis aus schräg auf die Symmetrieachse der Trichterform zulaufenden Federelementen ausgebildet ist. Diese Fangeinrichtung ist fluchtend mit der Einsteckeinrichtung für den Endbereich des Kabels in das Kabelaufnahmeteil ausgerichtet, wobei sich die trichterförmig verjüngende Form der Fangeinrichtung in Einsteckrichtung erstreckt. Somit ist die ringförmige Basis dem Kabelaufnahmeteil und die Öffnung an dem der Basis gegenüberliegenden Ende der Fangeinrichtung dem Aderführungsteil zugewandt. Die Federelemente schließen dabei nicht bündig miteinander ab, sodass Spalte zwischen den einzelnen Federelementen verbleiben können.

Insbesondere weist die Öffnung der Fangeinrichtung an der Basis einen Durchmesser auf, der größer ist als der Durchmesser der Öffnung der Fangeinrichtung am gegenüberliegenden Ende. Besonders bevorzugt ist vorgesehen, dass die Öffnung an der Basis einen Durchmesser aufweist, der größer ist als der des Kabels und die Öffnung am gegenüberliegenden Ende einen Durchmesser aufweist, der kleiner ist als der Durchmesser des Kabels.

Durch diese Größenverhältnisse ist ein einfaches Einfädeln des Endbereiches des Kabels mit der Schirmung in die Fangeinrichtung und ein tatsächliches Fangen der Schirmung in diese Fangeinrichtung gewährleistet. Insbesondere ist vorgesehen, dass der Durchmesser der Öffnung an der Basis mindestens 20 % größer ist als der Durchmesser des Kabels und der Durchmesser des Kabels seinerseits mindestens 20 % größer ist als die Öffnung am gegenüberliegenden Ende der Fangeinrichtung.

Gemäß einer weiteren bevorzugten Ausführungsform der Erfindung ist vorgesehen, dass jedes der Federelemente an seinem der Basis gegenüberliegenden Ende jeweils einen nach außen abgewinkelten Endbereich aufweist. Dieser abgewinkelte Endbereich stützt sich bei maximal aufgespreitzten Federelementen an der Innenfläche der hohlzylinderförmige Gesamtform ab. Durch die Länge dieses Endbereichs und den entsprechenden Winkel gegenüber dem restlichen Federelement wird ein maximaler Durchmesser der Öffnung an dem der Basis gegenüberliegenden Ende definiert.

Gemäß der Erfindung ist vorgesehen, dass das Schirmungsanschlussteilinsbesondere zu seinem Anschluss an die Schirmungseinrichtung - mindestens ein Leitungselement aufweist. Ist das Schirmungsanschlussteil als Fangeinrichtung mit ringförmiger Basis und schräg verlaufenden Federelementen ausgebildet, so ist das Leitungselement insbesondere an einem der Federelemente und/oder der Basis angeordnet.

Erfindungsgemäß ist vorgesehen, dass das Leitungselement bei zusammengefügter Kabelanschlusseinrichtung durch die bzw. eine der Aderführungsstruktur(en) hindurchgeführt ist und eine ihr zugeordnete Schneidklemme kontaktiert. Somit wird das Leitungselement wie eine der Adern des Kabels behandelt und kann mit einem zugeordneten Anschlusselement des Anschlussteils elektrisch verbunden werden.

Gemäß einer weiteren vorteilhaften Ausführungsform der Erfindung ist vorgesehen, dass das Kabelaufnahmeteil, das Aderführungsteil und das Schirmungsanschlussteil mittels einer Verrastung miteinander verbunden sind. Alternativ sind diese Komponenten der Führungseinrichtung auch auf andere Art miteinander verbunden.

Mit Vorteil ist weiterhin vorgesehen, dass die Schirmungseinrichtung von der Überwurfmutter und einem Anschlusskörper des Anschlussteils gebildet oder zumindest mitgebildet wird. Dazu sind Überwurfmutter und Anschlusskörper bevorzugt aus Metall.

Gemäß einer weiteren Ausführungsform der Erfindung ist schließlich vorgesehen, dass die Kabelanschlusseinrichtung das Anschlussteil mit aufweist. Das Anschlussteil weist bevorzugt eine der Anzahl der Aderführungsstrukturen entsprechende Anzahl von Schneidklemmen auf und umfasst weiterhin mindestens ein mit einer zugeordneten Schneidklemme elektrisch verbundenes Anschlusselement. Dieses Anschlusselement kann zum Beispiel ein Stecker- oder Buchsenelement, aber auch ein Leitungselement einer Leitung sein.

Die Erfindung betrifft weiterhin ein Verfahren zum Anschließen eines Kabels mit einer Schirmung und mindestens einer Ader an einer vorstehend genannten Kabelanschlusseinrichtung, wobei das Verfahren folgende Schritte aufweist: (a) Schirmung im Endbereich des Kabels über dessen Kabelisolation streifen, (b) Adern bis auf einen Anschlag der Kabelisolation durch den Kabelaufnahmeteil in das Schirmungsanschlussteil einführen, (c) Einlegen der Ader in die Führungsstruktur und (d) Zusammenfügen von Führungseinrichtung und Anschlusselement durch Aufschrauben der die Führungseinrichtung übergreifenden Überwurfmutter, wobei der Endbereich des Kabels im Kabelaufnahmeteil festgeklemmt wird und die Aderisolation der mindestens einen Ader von einer zugeordneten Schneidklemme des Anschlusselements durchtrennt und der Leiter der Ader kontaktiert wird.

Insbesondere ist bei dem erfindungsgemäßen Verfahren vorgesehen, dass auch das Leitungselements des Schirmungsanschlussteils in einer Führungsstruktur eingelegt wird, und nach dem Zusammenfügen von Führungseinrichtung und Anschlusselement eine zugeordnete Schneidklemme elektrisch kontaktiert.

Nachfolgend wird die Erfindung unter Bezugnahme auf die anliegenden Zeichnungen anhand bevorzugter Ausführungsformen näher erläutert. Es zeigen:
- Fig. 1: eine perspektivische Explosionsdarstellung einer Kabelanschlusseinrichtung mit Führungseinrichtung, Überwurfmutter und Anschlussteil gemäß einer bevorzugten Ausführungsform der Erfindung,
- Fig. 2: eine perspektivische Darstellung der geschnittenen Führungseinrichtung der Fig. 1 und darin angeordnetem Schirmungsanschlussteil gemäß einer bevorzugten Ausführungsform der Erfindung, und
- Fig. 3: das vollständige Schirmungsanschlussteil der Fig. 2 in perspektivischer Darstellung.

Die Fig. 1 zeigt eine als Kabelanschlussstecker ausgebildete Kabelanschlusseinrichtung 10 in Explosionsdarstellung. Zu der Kabelanschlusseinrichtung 10 gehören zunächst eine Überwurfmutter 12, eine Führungseinrichtung 14 mit Kabelaufnahmeteil 16 und Aderführungsteil 18, eine ringförmige Dichtung 20 zum Einlegen in den Kabelaufnahmeteil 16 der Führungseinrichtung 14, vier Anschlusselemente 22, die auf ihrer dem anzuschließenden Kabel (nicht gezeigt) und der Führungseinrichtung 14 zugewandten Seite mit je einer Schneidklemme 24 verbunden sind, und ein Anschlusskörper 26, der zusammen mit den im Anschlusskörper 26 angeordneten Anschlusselementen 22 und Schneidklemmen 24 ein Anschlussteil 28 bildet. Der Anschlusskörper 26 weist ein einem nicht gezeigten Innengewinde der Überwurfmutter 12 entsprechendes Außengewinde 30 auf. In einem Verbindungsbereich 32 im Inneren der im Wesentlichen hohlzylinderförmigen Führungseinrichtung 14 befindet sich ein in den Figuren 2 und 3 gezeigtes Schirmungsanschlussteil 34 zur Aufnahme eines Endbereichs des Kabels und zur elektrischen Kontaktierung einer Schirmung des Kabels in besagtem Endbereich des Kabels. Der Aderführungsteil 18 weist zur Führung und Ausrichtung der Aderenden der Adern vor dem Zusammenfügen von Führungseinrichtung 14 und Anschlussteil 28 vier Aderführungsstrukturen 36 auf.

Fig. 2 zeigt die Führungseinrichtung 14 in einer Schnittdarstellung. Die Führungseinrichtung 14 besteht wie gesagt in Längsrichtung (Längsachse 38) aus dem Kabelaufnahmeteil 16 und dem sich daran über den Verbindungsbereich 32 anschließen Aderführungsteil 18. Die Führungseinrichtung 14 ist dabei in Längsausrichtung, also entlang der Längsachse 38 im Wesentlichen ein Hohlzylinder. Im Verbindungsbereich 32 zwischen Kabelaufnahmeteil 16 und Aderführungsteil 18 ist im Innern dieses Hohlzylinders das als trichterförmige Fangeinrichtung 40 ausgebildete Schirmungsanschlussteil 34 angeordnet. Die trichterförmige Fangeinrichtung 40 besteht aus einer ringförmigen Basis 42 und vier sich von dieser Basis 42 aus schräg auf die mit der Längsachse 38 der Führungseinrichtung 14 zusammenfallende Symmetrieachse der Trichterform zulaufende Federelemente 44, von denen aufgrund der Schnittdarstellung jedoch nur drei sichtbar sind. Die Federelemente 44 sind dabei im konkret gezeigten Ausführungsbeispiel an die ringförmige Basis 42 angeschweißte Federlaschen. Jedes der Federelemente 44 weist an seinem der Basis 42 gegenüberliegenden Ende 46 einen nach außen abgewinkelten Endbereich auf.

Es ergeben sich somit zwei Öffnungen 48, 50 der Fangeinrichtung 40. Die Öffnung 48 an der Basis weist einen Durchmesser auf, der größer ist als der eines der Kabelanschlusseinrichtung 10 zugeordneten Kabels (nicht gezeigt), die am gegenüberliegenden Ende 46 ausgebildete Öffnung 50 weist einen Durchmesser auf, der kleiner ist als der des Kabels. Das Schirmungsanschlussteil 34 weist weiterhin ein Leitungselement 52 auf. Dieses Leitungselement 52 ist bei dem als Fangeinrichtung 40 ausgebildeten Schirmungsanschlussteil 34 an einem der Federelemente 44 befestigt und erstreckt sich in Verlängerung dieses Federelements 44.

Das Kabelaufnahmeteil 16 weist eine Mehrzahl umfänglich angeordneter Lamellen 54 auf, an denen innenseitig die in Fig. 1 gezeigte Dichtung 20 anliegen kann. Die Lamellen 54 wirken mit einer innenseitig an der Überwurfmutter 12 vorgesehenen Abschrägung als sogenannte Pg-Verschraubung zusammen, sodass beim Aufschrauben der Überwurfmutter 12 auf das Anschlussteil 28 die Lamellen 54 gegen die Dichtung 20 gedrückt werden und sich dadurch eine Abdichtung zum Endbereich des Kabels hin ergibt. Gleichzeitig wirkt diese Anordnung als Zugentlastung des Kabels.

Im Aderführungsteil 18 der Führungseinrichtung 14 sind außenseitig eine der Anzahl der anzuschließenden Adern und der Anzahl der mit Anschlusselementen 22 des Anschlussteils 28 zu verbindenden Anzahl von Aderführungsstrukturen 36 vorgesehen. Diese Aderführungsstrukturen 36 sind als Ausnehmungen 56 ausgebildet. Diese Ausnehmungen 56 sind eine Art Fang- und Positionierstrukturen für die entsprechenden Adern des Kabels bzw. auch des Leitungselements 52 des Schirmungsanschlussteils 34.

Die Fig. 3 zeigt das vollständige als Fangeinrichtung 40 ausgebildete Schirmungsanschlussteil 34 mit ringförmiger Basis 42, den Federelementen 44 und dem Leitungselement 52.

Es ergibt sich folgende Funktion des Aderführungsteils 18: Ist der Endbereich des Kabels in den Kabelaufnahmeteil 16 eingeführt, so durchgreifen die Adern des Kabels das als trichterförmige Fangeinrichtung 40 ausgebildete Schirmungsanschlussteil 34 und gelangen in den Aderführungsteil 18 der Führungseinrichtung 14. Dort werden die Adern und wahlweise auch das Leitungselement 52 des Schirmungsanschlussteils 34 radial nach außen umgebogen und in die als Ausnehmungen 56 ausgebildeten Führungsstrukturen 36 eingelegt. Die Ausnehmungen 56 dienen dabei als Rückhaltesperren für die Aderenden und das Ende des Leitungselements 52.

Da in dieser Konfiguration die Aderenden bzw. das Ende des Leitungselements 52 die Schneidklemmen 24 des in Fig. 1 gezeigte Anschlussteils 28 kreuzen, kommt es beim Aufschrauben der Überwurfmutter 12 auf das Anschlussteil 28 zu einem Einschneiden der Aderisolation bzw. - wenn vorhanden, der Isolation des Leitungselements 52 und anschließend zur Kontaktierung des Leiters der Adern bzw. des Leitungselements 52 durch die Schneidklemmen 24.

Weiterhin ergibt sich folgende Funktion des als Fangeinrichtung 40 ausgebildeten Schirmungsanschlussteils 34: Durch die Spalte zwischen den einzelnen Federelementen 44 können die einzelnen Adern des Kabels die Fangeinrichtung 40 ohne Schwierigkeiten durchgreifen. Für die über die Kabelisolation gestreifte und als Abschirmgeflecht ausgebildete Schirmung des Kabels ist ein Durchgreifen der Fangeinrichtung 40 jedoch nicht möglich, da die zweite Öffnung 50 an dem der Basis 42 gegenüberliegenden Ende 46 einen kleineren Durchmesser aufweist als das Kabel inklusive seiner Isolation. Somit ergibt sich ein Anschlag bis zu dem das Kabel und die Kabelisolation durch den Kabelaufnahmeteil 16 in das Schirmungsanschlussteil 34 eingeschoben werden kann. Aufgrund der Federwirkung der Federelemente 44 und der so gebildeten Auflaufschräge ergibt sich ein Kraft- und/oder Formschluss zwischen Schirmung des Kabels und diesen Federelementen 44. Wird nun der Endbereich des Kabels im Kabelaufnahmeteil 16 mittels der Dichtung 20 verklemmt, so kommt es zu einer dauerhaften elektrischen Verbindung zwischen der Schirmung des Kabels und dem Schirmungsanschlussteil 34. Dieses kann über das Leitungselement 52 und die entsprechende Schneidklemme 24 mit einem diese Schneidklemme elektrisch kontaktierenden Anschlusselement 22 elektrisch verbunden werden. Alternativ oder zusätzlich kann eine Kontaktierung auch über einen weiteren Pfad erfolgen.

Zum Anschließen eines Kabels mit Schirmung an die Kabelanschlusseinrichtung 10 werden folgende fünf Schritte durchgeführt:
(i) Entfernen eines Endstücks der Kabelisolation im Endbereich des Kabels,
(ii) Schirmung im Endbereich des Kabels über dessen verbleibende Kabelisolation streifen,
(iii) Endbereich des Kabels bis auf einen Anschlag der verbleibenden Kabelisolation durch den Kabelaufnahmeteil in das Schirmungsanschlussteil einführen,
(iv) Einlegen der Adern des Kabels in entsprechende Führungsstrukturen 36 des Aderführungsteils 18 und
(v) Zusammenfügen von Führungseinrichtung 14 und Anschlussteil 28 durch Aufschrauben der die Führungseinrichtung 14 übergreifenden Überwurfmutter 12, wobei der Endbereich des Kabels im Kabelaufnahmeteil 16 mittels der Dichtung 20 festgeklemmt wird und die Aderisolationen der Adern des Kabels von den zugeordneten Schneidklemmen 24 des Anschlussteils 28 durchtrennt und die jeweiligen Leitern der Adern kontaktiert werden.

Gleiches gilt insbesondere auch für das in eine der Aderführungsstrukturen 36 eingelegte Leitungselement 52.

Es ergeben sich folgenden Vorteile:
Ein aus einer metallischer Überwurfmutter 12, einer metallischen Führungseinrichtung 14 und metallischem Anschlussteil 28 gebildetes Metallgehäuse der Kabelanschlusseinrichtung 10 ist auch für härteste Industrieanwendungen geeignet. Dabei sind Ausführungen in Metalldruckguss bis Edelstahl denkbar.

Durch ein Metallgewinde an Überwurfmutter 12 und Anschlussteil 28 kann eine hohe axiale Kraft für die Beschaltung und Kabelabdichtung im Kabelaufnahmeteil 16 aufgebracht werden.

Die Einteiligkeit der Führungseinrichtung 14 bei einstückigem Kabelführungs- und Aderaufnahmeteil stellt eine praxistaugliche Handhabung sicher. Es können bei der Konfektionierung insbesondere vor Ort "im Feld" keine Einzelteile verloren gehen.

Die Vorbereitung der geschirmten Leitung ist in der Praxis besonders einfach und sicher zu handhaben und erfordert keine besondere Präzision.

### Bezugszeichenliste

- Kabelanschlusseinrichtung: 10
- Überwurfmutter: 12
- Führungseinrichtung: 14
- Kabelaufnahmeteil: 16
- Aderführungsteil: 18
- Dichtung: 20
- Anschlusselement: 22
- Schneidklemme: 24
- Anschlusskörper: 26
- Anschlussteil: 28
- Außengewinde: 30
- Verbindungsbereich: 32
- Schirmungsanschlussteil: 34
- Aderführungsstruktur: 36
- Längsachse: 38
- Fangeinrichtung: 40
- Basis: 42
- Federelement: 44
- Ende: 46
- Öffnung: 48
- Öffnung: 50
- Leitungselement: 52
- Lamelle: 54
- Ausnehmung: 56

## Patentansprüche

1. Kabelanschlusseinrichtung (10), insbesondere Kabelanschlussstecker, mit einer Führungseinrichtung (14) und einer Überwurfmutter (12) zum Aufschrauben auf ein mindestens ein Anschlusselement (22) und mindestens eine Schneidklemme (24) aufweisendes Anschlussteil (28), wobei die Führungseinrichtung (14) ein Kabelaufnahmeteil (16) zum Aufnehmen und Festklemmen eines mindestens eine Ader aufweisenden Endbereichs eines Kabels und ein Aderführungsteil (18) zur Führung der Ader mittels mindestens einer Aderführungsstruktur (36) besitzt, wobei beim Aufschrauben der die Führungseinrichtung (14) übergreifenden Überwurfmutter (12) auf das Anschlussteil (28) der Endbereiche des Kabels im Kabelaufnahmeteil (16) festgeklemmt wird und eine Aderisolation der in der Führungseinrichtung (14) geführten Ader von der Schneidklemme (24) durchtrennt wird,
**dadurch gekennzeichnet, dass**
die Führungseinrichtung (14) ein in einem Verbindungsbereich (32) zwischen Kabelaufnahmeteil (16) und Aderführungsteil (18) angeordnetes Schirmungsanschlussteil (34) zur Aufnahme und elektrischen Kontaktierung einer Schirmung des Kabels an dessen Endbereich mittels mindestens eines Federelements (44) und mindestens eines Leitungselements (52) aufweist und wobei das Leitungselement (52) bei zusammengefügter Kabelanschlusseinrichtung (10) durch eine Aderführungsstruktur (36) hindurchreicht und eine ihr zugeordnete Schneidklemme (24) kontaktiert.

2. Kabelanschlusseinrichtung nach Anspruch 1, wobei das Schirmungsanschlussteil (34) an einer Schirmungseinrichtung der Kabelanschlusseinrichtung (10) elektrisch angeschlossen/anschließbar ist.

3. Kabelanschlusseinrichtung nach Anspruch 1 oder 2, wobei das Schirmungsanschlussteil (34) als eine trichterförmige Fangeinrichtung (40) mit einer ringförmigen Basis (42) und mit sich von dieser Basis (42) aus schräg auf die Symmetrieachse der Trichterform zulaufenden Federelementen (44) ausgebildet ist.

4. Kabelanschlusseinrichtung nach Anspruch 3, wobei die Öffnung (48) der Fangeinrichtung (40) an der Basis (42) einen Durchmesser aufweist, der größer ist als der Durchmesser der Öffnung (50) der Fangeinrichtung (40) am gegenüberliegenden Ende (46).

5. Kabelanschlusseinrichtung nach Anspruch 3 oder 4, wobei die Federelemente (44) an ihrem der Basis (42) gegenüberliegenden Ende (46) einen nach außen abgewinkelten Endbereich aufweisen.

6. Kabelanschlusseinrichtung nach einem der Ansprüche 1 bis 5, wobei Kabelaufnahmeteil (16), Aderführungsteil (18) und Schirmungsanschlussteil (34) mittels einer Verrastung miteinander verbunden sind.

7. Kabelanschlusseinrichtung nach einem der vorhergehenden Ansprüche, wobei die Schirmungseinrichtung von der Überwurfmutter (12) und einem Anschlusskörper (26) des Anschlussteils (28) gebildet oder zumindest mitgebildet wird.

8. Kabelanschlusseinrichtung nach einem der vorhergehenden Ansprüche, wobei diese das Anschlussteil (28) aufweist.

9. Verfahren zum Anschließen eines Kabels mit einer Schirmung und mindestens einer Ader an eine Kabelanschlusseinrichtung nach einem der vorhergehenden Ansprüche, wobei das Verfahren folgende Schritte aufweist:
- Schirmung im Endbereich des Kabels über dessen Kabelisolation streifen,
- Adern bis auf einen Anschlag der Kabelisolation durch den Kabelaufnahmeteil in das Schirmungsanschlussteil einführen,
- Einlegen der Ader in die Führungsstruktur und
- Zusammenfügen von Führungseinrichtungen und Anschlusselement durch Aufschrauben der die Führungseinrichtung übergreifenden Überwurfmutter, wobei der Endbereich des Kabels im Kabelaufnahmeteil festgeklemmt wird und die Aderisolation der mindestens einen Ader von einer zugeordneten Schneidklemme des Anschlusselements durchtrennt und der Leiter der Ader kontaktiert wird, wobei auch das Leitungselement des Schirmungsanschlussteils in eine Führungsstruktur eingelegt wird, und nach dem Zusammenfügen von Führungseinrichtungen und Anschlusselement eine zugeordnete Schneidklemme elektrisch kontaktiert.

## Claims

1. A cable connection device (10), in particular a cable connection plug, comprising a guide device (14) and a cap nut (12) to be screwed onto a connection part (28) having at least one connection element (22) and at least one insulation displacement connector (24), wherein the guide device (14) has a cable receiving part (16) for receiving and fixedly clamping an end region of a cable having at least one wire and a wire guide part (18) for guiding the wire by means of at least one wire guide structure (36), wherein, when the cap nut (12) extending over the guide device (14) is screwed onto the connection part (28), the end region of the cable is fixedly clamped in the cable receiving part (16) and a wire insulation of the wire guided in the guide device (14) is cut through by the insulation displacement connector (24),
**characterized in that**
the guide device (14) comprises a shielding connection part (34), which is disposed in a connection region (32) between the cable receiving part (16) and the wire guide part (18), for receiving and electrically contacting a shielding of the cable at the end region thereof by means of at least one spring element (44), the guide device also comprising at least one conductor element (52), and wherein, when the cable connection device (10) is assembled, the conductor element (52) extends through a wire guide structure (36) and contacts an insulation displacement conductor (24) associated with the wire guide structure.

2. The cable connection device according to claim 1, wherein the shielding connection part (34) is electrically connected/connectable to a shielding element of the cable connection device (10).

3. The cable connection device according to claim 1 or 2, wherein the shielding connection part (34) is designed as a funnel-like capture device (40) having an annular base (42) and spring elements (44) which extend obliquely from this base (42) toward the axis of symmetry of the funnel structure.

4. The cable connection device according to claim 3, wherein the opening (48) of the capture device (40) has a diameter at the base (42) that is greater than the diameter of the opening (50) of the capture device (40) at the opposite end (46).

5. The cable connection device according to claim 3 or 4, wherein the spring elements (44) have an outwardly angled end region at the end (46) thereof opposite the base (42).

6. The cable connection device according to any one of claims 1 to 5, wherein the cable receiving part (16), the wire guide part (18), and the shielding connection part (34) are connected to one another by means of a catch mechanism.

7. The cable connection device according to any one of the preceding claims, wherein the shielding device is formed or at least partially formed by the cap nut (12) and a connection body (26) of the connection part (28).

8. The cable connection device according to any one of the preceding claims, wherein the cable connection device comprises the connection part (28).

9. A method for connecting a cable including shielding and at least one wire to a cable connection device according to any one of the preceding claims, wherein the method has the following steps:
- pulling the shielding in an end region of the cable over the cable insulation of the cable,
- inserting the wire up to a stop of the cable insulation through the cable receiving part into the shielding connection part,
- laying the wire into the guide structure, and
- assembling the guide devices and the connection element by screwing on the cap nut which extends over the guide device, wherein the end region of the cable is fixedly clamped in the cable receiving part and the wire insulation of the at least one wire is cut through by an associated insulation displacement connector of the connection element and the conductor of the wire is contacted, wherein the conductor element of the shielding connection part is also laid into a guide structure and electrically contacts an associated insulation displacement connector after the assembly of the guide devices and the connection element.

## Revendications

1. Dispositif de connexion de câble (10), notamment, fiche de connexion de câble, avec un dispositif de guidage (14) et un écrou d'accouplement (12) destiné à être vissé sur au moins un élément de connexion (22) et au moins une partie de connexion (28) présentant un connecteur auto-dénudant (24), dans lequel le dispositif de guidage (14) possède une partie de logement de câble (16), destinée à recevoir et à bloquer une zone terminale d'un câble présentant au moins un brin et une partie de guidage de brin (18) pour le guidage du brin au moyen d'au moins une structure de guidage de brin (36), dans lequel, lors du vissage de l'écrou d'accouplement (12), venant s'appliquer sur le dispositif de guidage (14), sur la partie de connexion (28), la partie terminale du câble est bloquée dans la partie de logement de câble (16) et un isolant de brin du brin enfilé dans le dispositif de guidage (14) est séparé par le connecteur auto-dénudant (24),
**caractérisé en ce que**
le dispositif de guidage (14) présente une partie de connexion de blindage (34) disposée dans une zone de liaison (32) entre la partie de logement de câble (16) et la partie de guidage de brin (18) pour la réception et la mise en contact électrique d'un blindage du câble au niveau de sa partie terminale au moyen d'au moins un élément ressort (44) et d'au moins un élément conducteur (52) et dans lequel, pour un dispositif de connexion de câble (10) en position fermée, l'élément conducteur (52) traverse de part en part une structure de guidage de brin (36) et est en contact avec un connecteur auto-dénudant (24) qui lui est adjoint.

2. Dispositif de connexion de câble selon la revendication 1, dans lequel la partie de connexion de blindage (34) est connectée / peut être connectée, électriquement sur un dispositif de blindage du dispositif de connexion de câble (10).

3. Dispositif de connexion de câble selon les revendications 1 ou 2, dans lequel la partie de connexion de blindage (34) est conçue sous la forme d'un dispositif de capture (40) en forme d'entonnoir avec une base (42) annulaire et des éléments ressorts (44) concentriques partant obliques par rapport à l'axe de symétrie de la forme en entonnoir à partir de cette base (42).

4. Dispositif de connexion de câble selon la revendication 3, dans lequel l'ouverture (48) du dispositif de capture (40) présente un diamètre à la base (42) qui est supérieur au diamètre de l'ouverture (50) du dispositif de capture (40) à l'extrémité opposée (46).

5. Dispositif de connexion de câble selon les revendications 3 ou 4, dans lequel les éléments ressorts (44) présentent une zone terminale coudée vers l'extérieur au niveau de leur extrémité (46) en face de la base (42).

6. Dispositif de connexion de câble selon l'une des revendications 1 à 5, dans lequel la partie de logement de câble (16), la partie de guidage de brin (18) et la partie de connexion de blindage (34) sont reliées ensemble au moyen d'un encliquetage.

7. Dispositif de connexion de câble selon l'une des revendications précédentes, dans lequel le dispositif de blindage est formé, ou est au moins formé conjointement, par l'écrou d'accouplement (12) et par un organe de connexion (26) de la partie de connexion (28).

8. Dispositif de connexion de câble selon l'une des revendications précédentes, dans lequel celui-ci présente la partie de connexion (28).

9. Procédé destiné à la connexion d'un câble avec un blindage et au moins un brin sur un dispositif de connexion selon l'une des revendications précédentes, dans lequel le procédé présente les étapes de procédé suivantes :
- enfiler le blindage de la partie terminale du câble par l'intermédiaire de son isolation de câble,
- introduire les brins jusqu'à une butée de l'isolation de câble par la partie de logement de câble dans la partie de connexion de blindage,
- disposer le brin dans la structure de guidage et
- assembler les dispositifs de guidage et l'élément de connexion par un vissage de l'écrou d'accouplement venant s'appliquer sur le dispositif de guidage, où la zone terminale du câble est bloquée dans la partie de logement de câble et l'isolation de brin de l'au moins un brin est dénudée de part en part par le connecteur auto-dénudant adjoint de l'élément de connexion et le conducteur du brin est mis en contact, où également l'élément conducteur de la partie de connexion de blindage est introduit dans une structure de guidage, et est mis en contact électrique avec un connecteur auto-dénudant associé après l'assemblage des dispositifs de guidage et de l'élément de connexion.
